# FASCICULE DE BREVET EUROPEEN

(11) **EP 0 812 801 B1**
(45) Date de publication et mention de la délivrance du brevet: **19.07.2000**
(21) Numéro de dépôt: 97401222.1
(22) Date de dépôt: 03.06.1997
(51) Int. Cl.: B67D 5/02

(54) **Dispositif pour le stockage et le dépotage intégral de graisse**
Vorrichtung zur Lagerung und zum vollständigen Umhüllen von Schmierstoff
Device for storing and complete discharging grease

(30) Priorité: 12.06.1996 FR 9607277
(43) Date de publication de la demande: 17.12.1997
(73) Titulaire: TOTAL RAFFINAGE DISTRIBUTION S.A., 92800 Puteaux (FR)
(72) Inventeur: Regis, Stéphane, 92700 Colombes (FR)
(74) Mandataire: Jolly, Jean-Pierre

(56) Documents cités:
- EP-A- 0 351 899
- EP-A- 0 686 597
- US-A- 3 184 120
- US-A- 5 462 207

## Description

La présente invention concerne un dispositif pour le stockage et le dépotage intégral de graisse.

Elle concerne plus particulièrement un conteneur transportable, permettant de stocker des quantités importantes de graisse et d'assurer de façon autonome le dépotage intégral de la graisse dudit conteneur.

Il est déjà connu de stocker des graisses dans des capacités ou conteneurs hermétiques, d'une part, pour pouvoir les transporter et, d'autre part, pour soustraire ces graisses à l'oxydation de l'air, à un assèchement ou à une hydratation par condensation. De la même manière, il est déjà connu d'utiliser le poids de la graisse pour assurer son propre dépotage du conteneur. On sait également que, lorsque la consistance de la graisse atteint des valeurs par exemple inférieures à 350 dixièmes de millimètre (mesurées selon la norme ISO 2137), le dépotage par gravité devient insuffisant et il est alors nécessaire d'avoir recours à des appareillages extérieurs. Ces appareillages peuvent être, par exemple, des pompes ou des presses à vérins, montées sur des potences ou directement sur le conteneur.

Ces différents dispositifs présentent néanmoins plusieurs inconvénients. Ainsi, il est nécessaire de mettre en oeuvre plusieurs conteneurs, compte-tenu de la limite habituelle des capacités de stockage de ceux-ci (inférieure à 500 kilogrammes), ou d'utiliser des matériels annexes nécessitant des utilités (air, électricité...) et des manipulations répétées, plus ou moins longues.

De plus, avec ces systèmes, le dépotage complet des graisses de leur conteneur ne peut pas être complètement réalisé et peut engendrer, en l'absence d'opérations de nettoyage délicates et coûteuses, des risques de pollution, en cas de changement de types de graisses.

EP 0 686 597 décrit un dispositif selon le préambule de la revendication 1, dont le piston est dépourvu de tout système de guidage.

EP 0 351 899 décrit un dispositif pour vider un réservoir d'encre de grandes dimensions, dans lequel coulisse un piston comportant une paroi latérale concave, sous l'effet d'une pompe aspirante connectée à la base du réservoir. Le piston est solidaire d'une tige verticale, qui fait saillie vers le haut à partir de sa partie centrale et qui est montée coulissante dans une lumière ménagée dans la partie supérieure du réservoir, de manière à être guidée dans ses déplacements. Cette tige fait toutefois saillie à l'extérieur du réservoir, ce qui pose des problèmes d'encombrement.

Pour pallier ces différents inconvénients, la présente invention vise à proposer un dispositif permettant à la fois de stocker dans un même conteneur des quantités importantes de graisse, de protéger cette graisse contre les agressions extérieures et d'en assurer, d'une manière simple, un dépotage intégral.

La présente invention a donc pour objet un dispositif pour le stockage et le dépotage intégral de graisse, ce dispositif comprenant une enceinte cylindrique, dont la partie supérieure est de préférence escamotable, une partie inférieure de forme conique, solidaire de ladite enceinte et pourvue dans sa partie la plus basse d'un orifice d'évacuation contrôlé, et un plateau formant piston, de forme conique complémentaire de celle de l'extrémité inférieure de l'enceinte cylindrique, disposé perpendiculairement à l'axe de celle-ci, ce plateau ayant une section transversale égale à la section interne de l'enceinte et étant apte à coulisser dans celle-ci, ce dispositif étant caractérisé en ce que le poids du plateau formant piston est tel qu'il puisse coulisser par simple gravité en repoussant pour l'évacuer la graisse se trouvant dans la partie basse de l'enceinte cylindrique, et en ce que le plateau formant piston est monté coulissant sur au moins une tige parallèle à l'axe longitudinal de l'enceinte cylindrique.

Etant donné que la masse du plateau suffit pour dépoter la graisse, le dispositif conforme à l'invention présente un avantage important par rapport à l'art antérieur, puisqu'il fonctionne de manière totalement autonome, sans utilisation d'appareillages extérieurs. Ceci représente un gain important pour l'utilisateur et évite une source de pollution en cas de changement de type de graisse.

On notera que la graisse à dépoter assure elle-même la lubrification du plateau, au cours de son déplacement.

Le poids du plateau formant piston est calculé de façon telle qu'il coulisse librement par simple gravité dans l'enceinte cylindrique, pour toutes les consistances usuelles des graisses lubrifiantes. La Demanderesse a établi que, pour ces consistances usuelles des graisses lubrifiantes, le poids du plateau peut varier, pour un diamètre dudit plateau inférieur à 1,5 mètre, entre 100 et 400 kilogrammes et, de préférence, entre 150 et 300 kilogrammes.

Le dépotage réalisé grâce au dispositif conforme à l'invention est particulièrement efficace. En effet, lorsque le plateau formant piston arrive en bout de course, il ne subsiste aucun espace interstitiel entre celui-ci et l'extrémité inférieure de l'enceinte, puisque leurs formes coniques sont complémentaires. De la sorte, l'ensemble de la graisse contenue originellement dans l'enceinte est chassée par l'orifice d'évacuation.

De manière avantageuse, la partie haute de l'enceinte cylindrique du dispositif conforme à l'invention est équipée d'une prise d'amenée d'air comprimé, utilisable dans le cas de dépotages de graisses particulièrement consistantes, en vue d'exercer une pression complémentaire sur le dessus du plateau.

Dans le même but, on peut prévoir à la partie haute de l'enceinte, en amont du plateau formant piston, un organe de raccordement à une source de liquide, afin d'accroître, si nécessaire, la masse exerçant une pression sur la graisse à dépoter.

Le guide du plateau formant piston assure un parfait maintien en position de celui-ci, au cours de ses déplacements. On peut éventuellement prévoir deux guides parallèles à l'axe de l'enceinte cylindrique et diamétralement opposés par rapport à celui-ci.

Pour assurer l'étanchéité du plateau, d'une part, au niveau de la graisse et, d'autre part, au niveau de l'air comprimé, quand celui-ci est utilisé, le plateau est équipé à sa périphérie extérieure d'un ou, de préférence, de plusieurs joints d'étanchéité venant racler les parois intérieures de l'enceinte cylindrique.

Le remplissage de l'enceinte cylindrique est réalisé à l'aide d'une pompe, qui propulse la graisse à l'intérieur du dispositif par le même orifice, disposé à la partie inférieure de l'enceinte cylindrique, qui sert à l'évacuation de la dite graisse. Pour éviter de possibles entrées d'air dans l'enceinte, pendant les opérations de chargement, une purge est installée au niveau dudit orifice d'évacuation.

Le dispositif conforme à l'invention permet le stockage de quantités importantes de graisses, pouvant être supérieures à 1 tonne et, de préférence, à 1,2 tonne.

Ce conditionnement des graisses en grosses quantités constitue un avantage important pour les industriels, car il permet de réduire d'autant les opérations de gestion des approvisionnements.

Un mode de réalisation non limitatif de l'invention est représenté sur la figure unique de dessin annexé,

Comme on le voit sur cette figure, le dispositif selon l'invention se compose d'une enceinte cylindrique 10, coiffée par un couvercle 20 étanche et escamotable, et d'une extrémité inférieure 30 en forme de cône, dont la pointe est dirigée vers le bas et d'angle au sommet α.

A la partie la plus basse de cette extrémité inférieure est prévu un orifice à ouverture et fermeture commandées, 40, qui permet le remplissage et l'évacuation de la graisse. Sur cet orifice est installée une purge 50, destinée à chasser l'air résiduel présent en début de phase de remplissage. A l'extrémité supérieure de l'enceinte cylindrique est également prévue une entrée d'air comprimé 60.

Le dispositif est monté sur une palette de type courant et se trouve protégé par une structure extérieure métallique solidaire, toutes deux non représentées. Un exemple de matériaux et de dimensions est donné ci-après à titre indicatif : le dispositif est, par exemple, fabriqué en acier courant et possède une hauteur de 2, 35 mètres, le diamètre de l'enceinte cylindrique étant de 1, 15 mètre.

Dans l'enceinte cylindrique 10 est disposé un plateau formant piston 70, perpendiculaire à l'axe longitudinal de la dite enceinte cylindrique et de dimension transversale égale à la section de celle-ci. La face supérieure du plateau 80 est sensiblement plane, alors que sa face inférieure 90 est formée par un cône d'angle au sommet α. Le plateau 70 est équipé à sa périphérie d'un joint torique 100.

Ce plateau, monté coulissant sur une tige 120, disposée suivant l'axe de l'enceinte cylindrique 10, présente un poids tel qu'il peut descendre par simple gravité à l'intérieur de l'enceinte, en chassant la graisse 110 présente sous ce plateau par l'orifice d'évacuation 40. Dans le cas d'une graisse de consistance usuelle, le poids du plateau est compris entre 100 et 400 kilogrammes et, de préférence, entre 150 et 300 kilogrammes. Comme indiqué ci-dessus, la graisse à évacuer assure elle-même la lubrification entre le plateau formant piston 70 et la face interne de l'enceinte 10.

En outre, le plateau 70 et l'extrémité inférieure 30 de l'enceinte cylindrique 10 sont formés par des cônes dirigés vers le bas et de même angle au sommet. De ce fait, il ne subsiste aucun espace entre cette extrémité inférieure 30 et le plateau 70, lorsque ce dernier se trouve en bout de course, de sorte que l'ensemble de la graisse sera chassé de l'enceinte cylindrique.

## Revendications

1. Dispositif pour le stockage et le dépotage intégral de graisse, ce dispositif comprenant une enceinte cylindrique (10), dont la partie supérieure (20) est de préférence escamotable, une partie inférieure (30) de forme conique, solidaire de ladite enceinte et pourvue dans sa partie la plus basse d'un orifice d'évacuation contrôlé (40), et un plateau formant piston (70), de forme conique complémentaire de celle de l'extrémité inférieure (30) de l'enceinte cylindrique (10), disposé perpendiculairement à l'axe de celle-ci, ce plateau ayant une section transversale égale à la section interne de l'enceinte et étant apte à coulisser dans celle-ci, ce dispositif étant caractérisé en ce que le poids du plateau (70) formant piston est tel qu'il puisse coulisser par simple gravité en repoussant pour l'évacuer la graisse (110) se trouvant dans la partie basse de l'enceinte cylindrique, et en ce que le plateau formant piston (70) est monté coulissant sur au moins une tige (120) parallèle à l'axe longitudinal de l'enceinte cylindrique.

2. Dispositif selon la revendication 1, caractérisé en ce qu'il comprend une unique tige (70), disposée suivant l'axe de l'enceinte (10), ou deux tiges diamétralement opposées, disposées à la périphérie interne de cette enceinte.

3. Dispositif selon l'une des revendications 1 et 2, caractérisé en ce que la partie haute (20) de l'enceinte cylindrique est équipée d'une entrée d'air comprimé ou de liquide (60).

4. Dispositif suivant l'une des revendications 1 à 3, caractérisé en ce que le plateau formant piston (70) est équipé à sa périphérie d'un ou, de préférence, de plusieurs joints racleurs (100).

5. Dispositif suivant les revendications 1 à 4, caractérisé en ce qu'il comporte un unique orifice (40), situé à la partie inférieure de l'enceinte cylindrique (10), pour le remplissage en graisse de celle-ci et pour le dépotage de la graisse.

6. Dispositif suivant l'une des revendications 1 à 5, caractérisé en ce que l'enceinte cylindrique (10) est apte à contenir des quantités de graisses supérieures à 1 tonne et de préférence à 1,2 tonne.

## Patentansprüche

1. Vorrichtung zum Aufbewahren und zum vollständigen Entleeren von Schmiermittel, wobei die Vorrichtung einen zylindrischen Behälter (10), dessen oberer Teil (20) vorzugsweise entfernbar ist, einen konischen unteren Teil (30), welcher mit dem Behälter eine Einheit bildet und am untersten Endabschnitt eine regelbare Entleerungsöffnung (40) aufweist, und eine im rechten Winkel zur Achse des zylindrischen Behälters (10) angeordnete, einen Kolben (70) bildende Platte, die eine konische Form aufweist und deren Form der Form des unteren Teils (30) des zylindrischen Behälters (10) entspricht, enthält, wobei die einen Kolben bildende Platte (70) einen Querschnitt hat, dessen Form gleich der Form des Innenquerschnitts des Behälters ist und welcher im Behälter gleiten kann, wobei die Vorrichtung dadurch gekennzeichnet ist, daß das Gewicht der den Kolben (70) bildenden Platte so ist, daß der Kolben nur aufgrund der Schwerkraft gleiten kann, wodurch das Schmiermittel 110, das sich im unteren Abschnitt des zylindrischen Behälters befindet, zur Entleerung nach unten gedrückt wird, und daß die den Kolben (70) bildende Platte mindestens auf einem Schaft (120) gleitend angeordnet ist, der Schaft (120) parallel zur Längsachse des zylindrischen Behälters verläuft.

2. Vorrichtung nach Anspruch 1, dadurch gekennzeichnet, daß sie einen einzigen Schaft (120), welcher entlang der Achse des Behälters (10) angeordnet ist, oder zwei diametral gegenüberliegende Schäfte auf dem Innenumfang des Behhälters aufweist.

3. Vorrichtung nach einem der Ansprüche 1 oder 2, dadurch gekennzeichnet, daß der obere Teil (20) des zylindrischen Behälters mit einer Eintrittsöffnung (60) für Druckluft oder eine Flüssigkeit versehen ist.

4. Vorrichtung nach einem der Ansprüche 1 bis 3, dadurch gekennzeichnet, daß die den Kolben (70) bildende Platte an ihrem Umfang mit einer oder vorzugsweise mehreren Schmiermittel-Abstreifdichtungen (100) versehen ist.

5. Vorrichtung nach einem der Ansprüche 1 bis 4, dadurch gekennzeichnet, daß die Vorrichtung eine einzige Öffnung (40) aufweist, welche am unteren Abschnitt des zylindrischen Behälters (10) angeordnet ist und für das Füllen mit Schmiermittel und für das Entleeren des Schmiermittels vorgesehen ist.

6. Vorrichtung nach einem der Ansprüche 1 bis 5, dadurch gekennzeichnet, daß der zylindrische Behälter (10) fähig ist, Mengen von mehr als einer Tonne, vorzugsweise von mehr als 1,2 Tonnen, Schmiermittel zu fassen.

## Claims

1. A device for the storage and complete discharge of grease, said device comprising a cylindrical enclosure (10), the upper part (20) of which is preferably retractable, a conically shaped lower part (30) which is integral with said enclosure and provided in its lowermost part with a controlled outlet opening (40), and a plate (70) forming a piston, which is of conical shape complementary to that of the lower end (30) of the cylindrical enclosure (10), which is disposed perpendicularly to the axis of the latter, said plate having a cross-section equal to the internal section of the enclosure and being adapted to slide in the latter, said device being characterised in that the weight of the plate (70) forming a piston is such that it can slide under gravity alone, thereby pressing so as to discharge the grease (110) situated in the lower part of the cylindrical enclosure, and in that the plate (70) forming a piston is mounted to slide on at least one rod (120) parallel to the longitudinal axis of the cylindrical enclosure.

2. A device according to claim 1, characterised in that it comprises a single rod (70) disposed on the axis of the enclosure (10), or two diametrically opposed rods disposed on the inner periphery of this enclosure.

3. A device according to either of claims 1 and 2, characterised in that the upper part (20) of the cylindrical enclosure is provided with an inlet (60) for compressed air or liquid.

4. A device according to any one of claims 1 to 3, characterised in that the plate (70) forming a piston is provided on its periphery with one or, preferably, several scraper seals (100).

5. A device according to any one of claims 1 to 4, characterised in that it comprises a single opening (40), which is situated at the lower part of the cylindrical enclosure (10), for filling the latter with grease and for discharging the grease.

6. A device according to any one of claims 1 to 5, characterised in that the cylindrical enclosure (10) is adapted to contain quantities of grease which are in excess of 1 tonne and, preferably, 1.2 tonnes.
